# FASCICULE DE BREVET EUROPEEN

(11) **EP 1 712 442 B1**
(45) Date de publication et mention de la délivrance du brevet: **12.11.2008**
(21) Numéro de dépôt: 06290576.5
(22) Date de dépôt: 07.04.2006
(51) Int. Cl.: B61C 9/50

(54) **Dispositif de suspension d'un moteur sur un chassis de bogie**
Vorrichtung zur Aufhängung eines Motors an einem Drehgestellrahmen
Device for suspending a motor from a bogie frame

(30) Priorité: 12.04.2005 FR 0503622
(43) Date de publication de la demande: 18.10.2006
(73) Titulaire: HUTCHINSON, 75008 Paris (FR)
(72) Inventeur: Gautheret, Pierre-Emmanuel, 92400 Courbevoie (FR)
(74) Mandataire: Jacquard, Philippe Jean-Luc

(56) Documents cités:
- EP-A- 0 589 864
- CH-A- 331 740
- DE-A1- 2 657 447
- FR-A- 2 237 792

## Description

La présente invention a pour objet un dispositif de suspension d'un moteur sur un châssis de bogie. Un tel dispositif est connu de DE 26 57 447.

Dans le cas d'un montage du moteur sur le châssis de bogie, et sa masse étant relativement importante, il n'est pas a priori possible d'obtenir des vitesses aussi élevées que souhaité.

Pour permettre d'obtenir de grandes vitesses, il convient de rendre sa fixation aussi souple que possible en latéral (axe transversal à l'axe du train), afin de réduire les efforts transmis à la voie et éviter l'instabilité du bogie.

L'idée de base de l'invention est de disposer un ensemble de 1 + 2 bielles articulées par rotules entre le moteur et le bogie selon des plans situés à des niveaux différents et de renforcer deux des bielles par une branche inclinée.

L'invention concerne un dispositif de suspension d'un moteur sur un châssis de bogie, ledit moteur ayant un axe de rotation disposé transversalement par rapport à la direction de déplacement du train, ledit dispositif comprenant :
- un premier ensemble présentant une première bielle, par exemple horizontale, disposée dans une région d'un premier plan perpendiculaire à l'axe de rotation du moteur, et qui est articulée à chacune de ses extrémités par une rotule sphérique d'une part au moteur et d'autre part au châssis de bogie
- un deuxième et un troisième ensembles solidaires comportant chacun deux branches perpendiculaires à l'axe de rotation du moteur, ces branches étant par exemple définies par une deuxième et une troisième bielle, à savoir une première branche disposée, par exemple horizontalement, dans une région d'un deuxième plan perpendiculaire à l'axe de rotation et distinct du premier plan et une deuxième branche inclinée par rapport à la première branche et par rapport à l'horizontale, les ensembles solidaires à deux branches étant espacés dans ladite direction transversale pour être situées dans des plans verticaux de part et d'autre d'un plan vertical contenant la première bielle, chacun des ensembles solidaires à deux branches étant articulé au moteur et au châssis de bogie d'une part par une rotule sphérique située à la jonction entre les deux branches et d'autre part, par une première et une deuxième rotule sphérique située à l'extrémité libre des première et deuxième branches, l'une des régions desdits plans étant située au-dessus de l'axe du moteur, et l'autre région desdits plans étant située en dessous de l'axe du moteur.

Les bielles à deux branches sont avantageusement articulées au moteur à la jonction entre les deux branches et au châssis de bogie à l'extrémité libre des première et deuxième branches.

La première bielle et/ou les premières branches sont avantageusement horizontales.

De préférence, la région du premier plan dans lequel est disposée la première bielle est située au-dessus de ladite région du deuxième plan. Le premier et/ou le deuxième plan peut être horizontal.

L'invention sera mieux comprise à la lecture de la description ci-après, en liaison avec les dessins dans lesquels :
- la figure 1 illustre un mode de réalisation de l'invention en vue latérale
- la figure 2 représente ce mode de réalisation en vue de dessus
- la figure 3a à 3c représentant un mode de réalisation préféré de l'invention respectivement en perspective, en vue de face et en vue latérale.

Le dispositif de suspension représenté à la figure 1 comporte une bielle centrale 3 fixée à une extrémité au moteur par l'intermédiaire d'une rotule sphérique en élastomère 31 et à l'autre extrémité au châssis de bogie 2 par l'intermédiaire d'une autre rotule sphérique en élastomère 32.

L'axe horizontal de la bielle 3 est perpendiculaire à l'axe 1 du moteur M et est parallèle à l'axe du train (flèche F).

La bielle 3 est située dans un plan horizontal situé au dessus du plan de l'axe 1 du moteur, à une distance a (par exemple a = 125 mm) de l'axe A parallèle à l'axe du train et qui passe par l'axe 1 du moteur.

En variante, la bielle 3 peut être inclinée, mais son axe reste dans un plan vertical.

De part et d'autre de la bielle 3 dans la direction transversale (c'est-à-dire selon l'axe 1) sont disposées deux bielles à deux branches respectivement 4,6 et 5,7 formant entre elles un angle α constant.

En vue latérale (Fig. 1), les éléments 3, 4 et 5 définissent un quadrilatère.

Les branches horizontales 4 et 5 sont situées dans un plan horizontal situé en dessous de l'axe 1 du moteur M, à une distance b de l'axe A par exemple égale à 285 mm.

En variante, les branches 4 et 5 peuvent être inclinées par rapport à l'horizontale, mais leur axe reste dans un plan vertical.

Les branches 4 et 5 sont fixées au moteur M par les rotules sphériques respectivement 41 et 51 et au châssis de bogie 2 par des rotules sphériques respectivement 42 et 52.

L'extrémité libre des branches non horizontales 6 et 7 est fixée au châssis du bogie par des rotules sphériques respectivement 62 et 72 dont les centres (ou points d'articulation) sont situés de préférence dans le même plan vertical que le centre des rotules sphériques respectivement 42 et 52.

Comme le montre la figure 2 en vue de dessus, les bielles à deux branches 4, 6 et 5, 7 sont disposées de part et d'autre de la bielle horizontale 3, avec un espacement g par exemple égal à 380 mm.

La bielle 3 peut être disposée ou non en position centrale équidistante des bielles à deux branches 4, 6, et 5, 7.

Dans l'exemple ci-dessus, la distance c entre le centre de la rotule 31 et le plan vertical perpendiculaire à F et passant par l'axe 1 est égal à 390 mm ; cette même distance e pour les rotules 41 et 51 est égale à 320 mm.

On choisit pour la bielle 3 un entraxe d de préférence égal au plus à 200 mm (d est compris par exemple entre 150 mm et 200 mm). Pour les branches 4 et 5, on choisit un entraxe f de préférence au plus égal à 180 mm (f est compris par exemple entre 140 mm et 180 mm).

Enfin, la distance verticale h entre les centres des rotules 42 et 62 d'une part, et 52 et 72 d'autre part, est par exemple égale à 200 mm.

Les dimensions données ci-dessus dans le cadre d'une application déterminée ne sont qu'illustratives et peuvent varier en fonction des caractéristiques recherchées.

Le bras 3, ainsi que les branches 4 et 5 reprennent le couple moteur. La fonction des branches 6 et 7 inclinées par rapport à l'horizontale et aux branches 4 et 5 est de permettre aux rotules 41 et 51 de ne pas descendre sous l'effet du poids du moteur et d'éviter une rotation du moteur M autour de son axe 1.

La présence de deux groupes de deux bielles (ou de deux pièces 45, 55 - figures 3a à 3c), chaque groupe définissant deux branches et formant un triangle rigide, ces deux groupes de deux bielles ou ces deux pièces étant écartés latéralement l'une de l'autre et situés de part et d'autre de la bielle 3 (qui est de préférence en position centrale) a pour fonction d'éviter une rotation du moteur autour de l'axe longitudinal du train (direction F). A cet effet, il faut que la distance g soit suffisante pour bloquer suffisamment cette rotation.

Les articulations sphériques en caoutchouc constituent des rotules autorisant des mouvements selon les 3 axes de rotation. Avec la géométrie décrite, il existe une souplesse principalement pour les mouvements latéraux parallèles à l'axe 1 du moteur M. En toute rigueur, les mouvements latéraux ont lieu selon un axe de cercle, mais le diamètre de ce cercle est suffisant pour que, étant donné les débattements à prendre en compte (± 15 mm), le mouvement soit considéré comme linéaire en première approximation. Lors d'un déplacement latéral et dans l'exemple représenté, il existe une faible rotation du moteur qui est due au fait qu'en projection sur un plan horizontal, la longueur des bielles 3 et des branches 4, 5, 6, 7 n'est pas la même.

On peut utiliser des rotules sphériques en caoutchouc de diamètre 100 mm ou moins (par exemple entre 70 mm et 100 mm).

A titre d'exemple, la rigidité latérale au niveau du moteur peut être abaissée au voisinage de 700 N/mm, voire 600 N/mm.

Dans le mode de réalisation de la figure 3, les rotules sphériques 41, 42 et 62 sont assemblées entre elles par une pièce 45 de forme générale triangulaire incurvée. Il en va de même pour les rotules sphériques 51, 52 et 72 avec la pièce 55. La pièce 45 remplace les bielles 4 et 6 et la pièce 55 remplace les bielles 5 et 7. Les deux groupes de rotules 41, 42 et 62 d'une part et 51, 52 et 72 d'autre part sont solidarisés par une poutre 80 assurant l'espacement g.

## Revendications

1. Dispositif de suspension d'un moteur sur un châssis de bogie, ledit moteur ayant un axe de rotation disposé transversalement par rapport à la direction de déplacement du train, ledit dispositif est **caractérisé en ce que**:
- une premier ensemble présentant une première bielle (3) disposée dans une première région d'un plan perpendiculaire à l'axe de rotation (1) du moteur (M), et qui est articulée à chacune de ses extrémités par une rotule sphérique (31, 32) d'une part au moteur (M) et d'autre part au châssis de bogie (2) ;
- un deuxième (4, 6, 45) et un troisième (5, 7, 55) ensemble solidaire comportant chacune deux branches perpendiculaires à l'axe de rotation (1) du moteur (M), à savoir une première branche (4, 5) disposée dans une région d'un deuxième plan perpendiculaire à l'axe de rotation (1) du moteur (M) et distinct du premier plan et une deuxième branche (6, 7) inclinée par rapport à la première branches (4, 5) et par rapport à l'horizontale, les ensembles solidaires à deux branches étant espacés dans ladite direction transversale pour être situées dans des plans verticaux de part et d'autre d'un plan vertical contenant la première bielle (3), chacun des ensembles solidaires à deux branches étant articulé au moteur (M) et au châssis de bogie (2) d'une part par une rotule sphérique (41, 51) située à la jonction entre les deux branches et d'autre part, par une première (42, 52) et une deuxième (62, 72) rotule sphérique situées à l'extrémité libre des première (4, 5) et deuxième (6, 7) branches, ladite région d'un desdits plans étant située au-dessus de l'axe du moteur (M), et ladite région de l'autre plan étant situé en dessous de l'axe du moteur (M).

2. Dispositif selon la revendication 1, **caractérisé en ce que** les ensembles solidaires à deux branches sont articulés au moteur (M) à la jonction entre les deux branches et au châssis de bogies (2) à l'extrémité libre de chacune des première (4, 5) et deuxième (6, 7) branches.

3. Dispositif selon une des revendications 1 ou 2, **caractérisé en ce que** les points d'articulation situés aux extrémités libres desdits première (4, 5) et deuxième (6, 7) branches sont situés dans un même plan vertical.

4. Dispositif selon une des revendications 1 à 3, **caractérisé en ce que** la première bielle (3) est horizontale.

5. Dispositif selon une des revendications précédentes, **caractérisé en ce que** lesdites premières branches (4, 5) sont horizontales.

6. Dispositif selon une des revendications précédentes, **caractérisé en ce que** ladite région du premier plan est située au-dessus de ladite région du deuxième plan.

7. Dispositif selon la revendication 6, **caractérisé en ce que** le premier et/ou le deuxième plan est horizontal.

8. Dispositif selon une des revendications précédentes, **caractérisé en ce que** chacun des deuxième et troisième ensembles solidaires présente une deuxième (4, 6) et une troisième (5, 7) bielle dont chacune définit une dite branche.

9. Dispositif selon une des revendications précédentes, **caractérisé en ce que** chacun des deuxième et troisième ensembles solidaires présente une pièce (45, 55) assemblant entre elles trois dites rotules sphériques (41, 42, 62 ; 51, 52, 72), à savoir une rotule à la jonction entre les première et deuxième branches et une dite première et deuxième rotule situées à l'extrémité des premières et deuxième branches.

10. Dispositif selon une des revendications précédentes, **caractérisé en ce que** les rotules sphériques sont en élastomère.

11. Ensemble moteur et bogie comportant un dispositif de suspension selon une des revendications précédentes.

## Claims

1. Device for the suspension of an engine on a bogey chassis, the said engine having an axis of rotation disposed in the transverse direction with respect to the direction of motion of the train, the said device is **characterized in that**:
- a first assembly having a first rod (3), disposed in a first region of a plane perpendicular to the axis of rotation (1) of the engine (M), which is articulated at each of its ends by a spherical ball joint (31, 32) on the one hand to the engine (M) and on the other hand to the bogey chassis (2);
- an integral second assembly (4, 6, 45) and third assembly (5, 7, 55) each comprising two branches perpendicular to the axis of rotation (1) of the engine (M), namely a first branch (4, 5) disposed in a region of a second plane perpendicular to the axis of rotation (1) of the engine (M) and separate from the first plane and a second branch (6, 7) inclined with respect to the first branch (4, 5) and with respect to the horizontal, the integral assemblies with two branches being spaced in the said transverse direction in order to be situated in vertical planes on either side of a vertical plane containing the first rod (3), each of the integral assemblies with two branches being articulated with the engine (M) and with the bogey chassis (2) on the one hand by a spherical ball joint (41, 51) situated at the junction between the two branches and, on the other hand, by a first spherical ball joint (42, 52) and a second spherical ball joint (62, 72) situated at the free ends of the first (4, 5) and second (6, 7) branches, the said region of one of the said planes being situated above the axis of the engine (M), and the said region of the other plane being situated below the axis of the engine (M).

2. Device according to Claim 1, **characterized in that** the integral assemblies with two branches are articulated on the engine (M) at the junction between the two branches and on the bogey chassis (2) at the free end of each of the first (4, 5) and of the second (6, 7) branches.

3. Device according to one of Claims 1 or 2, **characterized in that** the points of articulation situated at the free ends of the said first (4, 5) and second (6, 7) branches are situated in a same vertical plane.

4. Device according to one of Claims 1 to 3, **characterized in that** the first rod (3) is horizontal.

5. Device according to one of the preceding claims, **characterized in that** the said first branches (4, 5) are horizontal.

6. Device according to one of the preceding claims, **characterized in that** the said region of the first plane is situated above the said region of the second plane.

7. Device according to Claim 6, **characterized in that** the first and/or the second plane is horizontal.

8. Device according to one of the preceding claims, **characterized in that** each of the second and third integral assemblies has a second (4, 6) and a third (5, 7) rod, each of which defines a said branch.

9. Device according to one of the preceding claims, **characterized in that** each of the second and third integral assemblies has a part (45, 55) assembling together three said spherical ball joints (41, 42, 62; 51, 52, 72), namely one ball joint at the junction between the first and second branches and said first and second ball joints situated at the ends of the first and second branches.

10. Device according to one of the preceding claims, **characterized in that** the spherical ball joints are made of elastomer.

11. Engine and bogey assembly comprising a suspension device according to one of the preceding claims.

## Patentansprüche

1. Vorrichtung zum Aufhängen eines Motors an einem Drehgestellrahmen, wobei der Motor eine Drehachse hat, die bezüglich der Bewegungsrichtung des Zugs transversal angeordnet ist, wobei die Vorrichtung **dadurch gekennzeichnet ist, dass**
- eine erste Einheit eine erste Pleuelstange (3) aufweist, die in einem ersten Bereich einer Ebene senkrecht zur Drehachse (1) des Motors (M) angeordnet ist und die an jedem ihrer Enden durch einen Gelenkkopf (31, 32) einerseits mit dem Motor (M) und andererseits mit dem Drehgestellrahmen (2) verbunden ist;
- eine zweite (4, 6, 45) und eine dritte (5, 7, 55) einstückige Einheit, die jeweils zwei Schenkel senkrecht zur Drehachse (1) des Motors (M) umfassen, d.h. einen ersten Schenkel (4, 5), der in einem Bereich einer zweiten Ebene senkrecht zur Drehachse (1) des Motors (M) und verschieden von der ersten Ebene angeordnet ist, und an den zweiten Schenkel (6, 7) der bezüglich der ersten Schenkel (4, 5) und bezüglich der Horizontalen schräg gestellt ist, wobei die einstückigen Einheiten mit zwei Schenkeln in der genannten transversalen Richtung beabstandet sind, um sich in zueinander vertikalen Ebenen zu befinden, von denen eine vertikale Ebene die erste Pleuelstange (3) enthält, wobei jede der einstückigen Einheiten mit zwei Schenkeln mit dem Motor (M) und dem Drehgestell (2) verbunden ist, und zwar einerseits durch einen Gelenkkopf (41, 51), der sich an der Verbindungsstelle zwischen den zwei Schenkeln befindet, und andererseits durch einen ersten (42, 52) und einen zweiten (62, 72) Gelenkkopf, die sich am freien Ende der ersten (4, 5) und zweiten (6, 7) Schenkel befinden, wobei der Bereich von einer der genannten Ebenen sich oberhalb der Achse des Motors (M) befindet und der Bereich der anderen Ebene sich unterhalb der Achse des Motors (M) befindet.

2. Vorrichtung nach Anspruch 1, **dadurch gekennzeichnet, dass** die einstückigen Einheiten mit zwei Schenkeln mit dem Motor (M) an der Verbindungsstelle zwischen den zwei Schenkeln und mit dem Drehgestellrahmen (2) am freien Ende jedes der ersten (4, 5) und zweiten (6, 7) Schenkel verbunden sind.

3. Vorrichtung nach einem der Ansprüche 1 oder 2, **dadurch gekennzeichnet, dass** die Verbindungspunkte, die sich an den freien Enden der ersten (4, 5) und zweiten (6, 7) Schenkel befinden, sich in derselben vertikalen Ebene befinden.

4. Vorrichtung nach einem der Ansprüche 1-3, **dadurch gekennzeichnet, dass** die erste Pleuelstange (3) horizontal ist.

5. Vorrichtung nach einem der vorangehenden Ansprüche, **dadurch gekennzeichnet, dass** die ersten Schenkel (4, 5) horizontal sind.

6. Vorrichtung nach einem der vorangehenden Ansprüche, **dadurch gekennzeichnet, dass** der erste Bereich der ersten Ebene sich oberhalb des Bereichs der zweiten Ebene befindet.

7. Vorrichtung nach Anspruch 6, **dadurch gekennzeichnet, dass** die erste und/oder die zweite Ebene horizontal ist.

8. Vorrichtung nach einem der vorangehenden Ansprüche, **dadurch gekennzeichnet, dass** jede der zweiten und dritten einstückigen Einheiten eine zweite (4, 6) und eine dritte (5, 7) Pleuelstange aufweisen, von denen jede einen genannten Schenkel definiert.

9. Vorrichtung nach einem der vorangehenden Ansprüche, **dadurch gekennzeichnet, dass** jede der zweiten und dritten einstückigen Einheiten ein Stück (45, 55) aufweist, das zwischen ihnen drei Gelenkköpfe (41, 42, 62; 51, 52, 71) montiert hat, d.h. einen Gelenkkopf an der Verbindungsstelle zwischen den ersten und zweiten Schenkeln und einen ersten und zweiten Gelenkkopf, die sich am Ende der ersten und zweiten Schenkel befinden.

10. Vorrichtung nach einem der vorangehenden Ansprüche, **dadurch gekennzeichnet, dass** die Gelenkköpfe aus Elastomer sind.

11. Kombination Motor und Drehgestell, die eine Vorrichtung zum Aufhängen gemäß einem der vorangehenden Ansprüche umfasst.
